# EUROPÄISCHE PATENTSCHRIFT

(11) **EP 0 745 184 B1**
(45) Veröffentlichungstag und Bekanntmachung des Hinweises auf die Patenterteilung: **28.10.1998**
(21) Anmeldenummer: 95919966.2
(22) Anmeldetag: 01.06.1995
(51) Int. Cl.: F02M 47/02, F02M 69/46, F02M 55/02

(54) **VERFAHREN ZUR REDUZIERUNG DES KRAFTSTOFFDRUCKES IN EINER KRAFTSTOFFEINSPRITZEINRICHTUNG**
PROCESS FOR REDUCING THE FUEL PRESSURE IN A FUEL INJECTION SYSTEM
PROCEDE PERMETTANT DE REDUIRE LA PRESSION DU CARBURANT DANS UN SYSTEME D'INJECTION DE CARBURANT

(30) Priorität: 20.12.1994 DE 4445586
(43) Veröffentlichungstag der Anmeldung: 04.12.1996
(73) Patentinhaber: ROBERT BOSCH GMBH, 70442 Stuttgart (DE)
(72) Erfinder: DRUMMER, Eugen, A-4400 Steyr (DE)
(86) Internationale Anmeldenummer: DE9500713
(87) Internationale Veröffentlichungsnummer: WO9619659

(56) Entgegenhaltungen:
- EP-A- 0 409 264
- WO-A-88/01347
- US-A- 5 115 786
- ATZ/MTZ SONDERHEFT MOTOR UND UMWELT '92, 1992 STUTTGART,DE, Seiten 28-30, XP 000327502 T. OMORI 'Electronic Controlled Fuel Injection System for Clean Diesel Engine' in der Anmeldung erwähnt

## Beschreibung

### Stand der Technik

Die Erfindung geht von einer Kraftstoffeinspritzeinrichtung für Brennkraftmaschinen nach der Gattung des Patentanspruchs 1. Bei einer derartigen aus der Fachzeitschrift ATZ/MTZ Sonderheft Motor und Umwelt 1992, Seiten 28-30 bekannten Kraftstoffeinspritzeinrichtung füllt eine Hochdruckförderpumpe einen Hochdruckspeicher mit Kraftstoff aus einem Vorratstank. Vom Hochdruckspeicher (Common-Rail) führen Druckleitungen zu den einzelnen, in den Brennraum der zu versorgenden Brennkraftmaschine ragenden Einspritzventilen ab, die dabei bei der bekannten Einrichtung über einen ersten Kanal direkt in einen, das Ventilglied des Einspritzventils in Öffnungsrichtung beaufschlagenden ersten Druckraum münden und über einen zweiten Kanal mit einem, das Ventilglied in Schließrichtung beaufschlagenden zweiten, einen Steuerraum bildenden Druckraum verbindbar sind. In diesen zweiten Kanal ist dabei ein 3/2- Wegesteuerventil eingesetzt, daß den Steuerraum am Ventilglied mit der vom Hochdruckspeicher abgehenden Druckleitung oder einer Entlastungsleitung in den Vorratstank verbindet.

Das 3/2-Wegesteuerventil wird dabei von einem Magnetventil betätigt, das von einem, verschiedene Betriebsparameter der Brennkraftmaschine verarbeitenden elektronischen Steuergerät angesteuert wird.

Das Einspritzventil wird dabei durch die Verbindung des Steuerraumes mit dem Hochdruckspeicher geschlossen gehalten, wozu die in den Steuerraum ragende Druckangriffsfläche des Ventilgliedes größer ausgeführt ist, als die in den ersten Druckraum ragende Druckangriffsfläche in Öffnungsrichtung.

Soll eine Einspritzung am Einspritzventil erfolgen, verbindet das Steuerventil den Steuerraum mit der Entlastungsleitung, so daß sich der Hochdruck im Steuerraum über diese in den Vorratstank entlastet, wobei zur Steuerung des Einspritzverlaufs zudem eine Drossel in der Entlastungsleitung vorgesehen ist. Der Druckabbau im Steuerraum bewirkt infolge des Drucks im ersten ständig mit dem Hochdruckspeicher verbundenen Druckraum eine Öffnungshubbewegung des Ventilgliedes, so daß ein Einspritzquerschnitt am Einspritzventil aufgesteuert wird, über den der Kraftstoff unter hohem Druck in den Brennraum der Brennkraftmaschine eingespritzt wird. Die Einspritzung wird durch das erneute Umschalten des Steuerventils und dem Verbinden des Steuerraumes mit dem Hochdruckspeicher beendet, in dessen Verlauf sich erneut der Kraftstoffhochdruck im Steuerraum aufbaut, so daß das Ventilglied in seine Schließlage zurückverschoben wird. Dabei weist die bekannte Kraftstoffeinspritzeinrichtung jedoch den Nachteil auf, daß der hohe Kraftstoffdruck auch nach Abstellen der Brennkraftmaschine noch lange Zeit im System verbleibt, was Wartungs- bzw. Reparaturarbeiten sehr gefährlich macht, so daß das bekannte System den üblichen Sicherheitsanforderungen nicht genügt.

### Vorteile der Erfindung

Das erfindungsgemäße Verfahren zur Reduzierung des Kraftstoffdruckes in einer Kraftstoffeinspritzeinrichtung mit den kennzeichnenden Merkmalen des Patentanspruchs 1 weist demgegenüber den Vorteil auf, daß es möglich ist, den Hochdruck im Hochdruckspeicher und dem mit diesem verbundenen System nach dem Abstellen der Brennkraftmaschine auf ein geringes, ungefährliches Druckniveau abzusenken. Dies erfolgt dabei mittels der am System bereits vorhandenen Bauteile, so daß im Gegensatz zu anderen Lösungen kein zusätzliches Druckventil und keine weitere Leitung benötigt werden, was insbesondere den Fertigungsaufwand und somit die Kosten der Einspritzeinrichtung verringert.

Die Druckentlastung erfolgt dabei in vorteilhafter Weise gemäß dem Patentansprüchen 4-6 über das Steuerventil und die Druckräume des Einspritzventils in den Vorratstank, wozu lediglich eine weitere Ansteuermöglichkeit des das Steuerventil betätigenden Magnetventils am elektronischen Steuergerät nach Abstellen der Brennkraftmaschine vorzusehen ist. Die Ansteuerung des Steuerventils erfolgt dann so kurz, daß sich am Einspritzventil der für das Abheben des Ventilgliedes notwendige Druck nicht aufbauen kann. Dies erfolgt je nach konstruktivem Aufbau entweder durch das kurzzeitige Druckentlasten des Steuerraums am Ventilglied oder durch das kurze Druckbeaufschlagen des in Öffnungsrichtung auf das Ventilglied wirkenden Druckraumes, an das sich ein erneutes Befüllen des Steuerraumes bzw. ein Druckentlasten des Druckraumes anschließen, so daß der Hochdruck kontinuierlich über die Entlastungsleitung in den Vorratstank abgebaut werden kann. Um dabei ein möglichst kurzes Ansteuern des Steuerventils zu erreichen, steuert das elektronische Steuergerät das Magnetventil mit einer hohen Frequenz an, die vorzugsweise durch eine zweiteilige Ansteuerung (Vor-, Haupteinspritzung) und durch die Annahme einer hohen Motordrehzahl erreicht wird, wobei alle Einspritzventile der Brennkraftmaschine in diesen Entlastungsvorgang einbezogen sind. Die Ansteuerung der einzelnen Steuerventile erfolgt dabei nacheinander, vorzugsweise in der Reihenfolge der Zündfolge der einzelnen Zylinder.

Um dabei zu gewährleisten daß die Ansteuerdauer nur so kurz gewählt wird, daß Kraftstoff aus dem Leitungssystem entweichen kann, jedoch keine Einspritzung erfolgt, wird während des Druckentlastungsvorganges der Druck im Hochdrucksystem mittels wenigstens eines Drucksensors überwacht, der mit dem elektronischen Steuergerät gekoppelt ist, das die Ansteuerdauer der die Steuerventile betätigenden Magnetventile an den vorhandenen Systemdruck anpaßt. Durch diese Anpassung ist es in vorteilhafter Weise möglich, die Entleerungszeit zu verkürzen, da bei niedrigeren Drücken im System die Ansteuerzeit der Magnetventile bereits verlängert werden kann.

Weitere Vorteile und vorteilhafte Ausgestaltungen des Gegenstandes der Erfindung sind der Beschreibung, der Zeichnung und den Ansprüchen entnehmbar.

### Zeichnung

Drei Ausführungsbeispiele der erfindungsgemäßen Kraftstoffeinspritzeinrichtung zur Durchführung des Verfahrens zur Reduzierung des Kraftstoffdruckes nach Abstellen der zu versorgenden Brennkraftmaschine sind in der Zeichnung dargestellt und werden in der nachfolgenden Beschreibung erläutert.

Es zeigen die Figur 1 ein erstes Ausführungsbeispiel in einer schematischen Darstellung, bei dem das Einspritzventil zwei entgegengesetzt auf das Ventilglied des Einspritzventils wirkende Druckräume aufweist, von denen ein erster Druckraum ständig mit dem Hochdrucksystem verbunden und von denen ein zweiter, die Hubbewegung des Ventilgliedes steuernder Druckraum mittels eines 3/2-Wegesteuerventils mit dem Hochdrucksystem oder einem Vorratstank verbindbar ist, die Figur 2 ein zweites Ausführungsbeispiel analog zur Figur 1, bei dem der zweite Druckraum mittels eines 2/2- Wegesteuerventils mit dem Vorratstank verbindbar ist, die Figur 3 ein drittes Ausführungsbeispiel in schematischer Darstellung, an dem nur ein, das Ventilglied entgegen einer Federkraft in Öffnungsrichtung beaufschlagender Druckraum vorgesehen ist, der mittels eines 3/2-Wegesteuerventils mit dem Hochdrucksystem oder dem Vorratstank verbindbar ist und die Figur 4 ein Diagramm, in dem die Dauer des Ansteuersignals des Magnetventils, die Dauer des Magnetventilnadelhubs und der Druck im System über der Zeit aufgetragen sind.

### Beschreibung der Ausführungsbeispiele

Bei dem in der Figur 1 dargestellten ersten Ausführungsbeispiel der Kraftstoffeinspritzeinrichtung fördert eine druckregelbare Hochdruckförderpumpe 1 Kraftstoff aus einem Vorratstank 5 mit hohem Druck über eine Förderleitung 3 in einen Hochdruckspeicherraum 7 (Common Rail), von dem mehrere, der Anzahl der Einspritzstellen entsprechende Druckleitungen 9 zu den einzelnen, in den Brennraum der zu versorgenden Brennkraftmaschine ragenden Einspritzventilen 11 abführen.

Das Einspritzventil 11 weist ein in einer Führungsbohrung 13 axial verschiebbares kolbenförmiges Ventilglied 15 auf, mit einer konischen Ventildichtfläche 17 an seinem einen Ende, mit der es mit einer Ventilsitzfläche am Gehäuse 21 des Einspritzventils 11 zusammenwirkt, wobei sich in bekannter Weise nicht näher dargestellte Einspritzöffnungen stromabwärts an den Ventilsitz 19 anschließen. Das Ventilglied 15 ragt dabei in zwei innerhalb der Führungsbohrung 13 gebildete Druckräume, von denen ein erster das Ventilglied in Öffnungsrichtung beaufschlagender Druckraum 23 durch eine Querschnittsverringerung des Ventilgliedes 15 gebildet ist. Dieser erste Druckraum 23 ist über einen Druckkanal 25, der in die Druckleitung 9 mündet ständig mit dem Hochdruckspeicherraum 7 verbunden und setzt sich in bekannter Weise über einen Ringspalt zwischen dem Ventilglied 15 und der Führungsbohrung 13 bis an den Ventilsitz 19 fort.

Im mittleren Bereich durchragt das Ventilglied 15 einen gegen den Kraftstoffhochdruck abgedichteten Federraum 26, in dem eine das Ventilglied 15 in Schließrichtung beaufschlagende Ventilfeder 28 angeordnet ist.

An seinem dem Ventilsitz 19 abgewandten Ende weist das Ventilglied eine Querschnittserweiterung auf, deren ventilsitzabgewandte Stirnfläche 27 einen zweiten, einen Steuerraum 29 bildenden, das Ventilglied 15 in Schließrichtung beaufschlagenden Druckraum begrenzt, der über einen Verbindungskanal 29 an ein 3/2-Wegesteuerventil 31 angeschlossen ist, das den Steuerraum 29 mit einer eine Drossel 33 enthaltenen Entlastungsleitung 35 in den als Entlastungsraum dienenden Vorratstank 5 oder mit der Druckleitung 9 vom Hochdruckspeicherraum 7 verbindet, wobei analog auch eine Entlastungsleitung ohne Drossel möglich ist. Das 3/2-Wegesteuerventil wird dabei von einem Elektromagnet 37 betätigt, der von einem elektronischen Steuergerät 39 angesteuert wird, das seinerseits verschiedene diesem über Sensoren 41 zugeführte Betriebsparameter (Drehzahl, Fahrpedalstellung usw.) der zu versorgenden Brennkraftmaschine verarbeitet. Um dabei auch den Druck innerhalb des Hochdrucksystems erfassen und bearbeiten zu können ist zudem ein Drucksensor 43 in den Hochdruckspeicherraum 7 eingesetzt.

Die Kraftstoffeinspritzeinrichtung arbeitet während des Betriebs der Brennkraftmaschine in bekannter Weise, wobei die Hochdruckförderpumpe 1 zunächst den Hochdruckspeicherraum 7 mit unter hohem Druck stehenden Kraftstoff befüllt. Dieser Kraftstoffhochdruck setzt sich über die Druckleitungen 9 zu den einzelnen Einspritzventilen 11 fort und beaufschlagt dort den ersten Druckraum 23. Das Ventilglied 15 wird dabei durch die Kraft der Ventilfeder 28 und den Druck im Steuerraum 29, der durch das 3/2-Wegesteuerventil 31 mit der Druckleitung 9 verbunden ist, im geschlossenen Zustand des Einspritzventils 11 in Anlage am Ventilsitz 19 gehalten, wobei die in den Steuerraum 29 ragende Stirnfläche 27 des Ventilgliedes 15 größer ist, als die den ersten Druckraum 23 begrenzende Ringschulter.

Soll eine Einspritzung am Einspritzventil 11 erfolgen, wird der Steuerraum 29 vom 3/2-Wegesteuerventil 31 mit der Entlastungsleitung 35 verbunden, so daß sich der Druck im Steuerraum 29 in den Vorratstank 5 entspannt. In Folge übersteigt der in Öffnungsrichtung auf das Ventilglied 15 wirkende Druck im Druckraum 23 die in Schließrichtung auf das Ventilglied 15 wirkenden Kräfte, so daß das Ventilglied 15 vom Ventilsitz 19 abhebt und Kraftstoff über die Einspritzöffnungen eingespritzt wird. Dabei läßt sich über die Dimensionierung der Drossel 33 der Entlastungsvorgang des Steuerraumes 29 und somit die Öffnungshubbewegung des Ventilgliedes 15 beeinflussen.

Das Ende des Einspritzvorganges wird durch das erneute Umschalten des 3/2-Wegesteuerventils 31 eingeleitet, das den Steuerraum 29 wieder mit der Druckleitung 9 verbindet, so daß sich im Steuerraum 29 erneut ein, das Ventilglied 15 auf seinen Ventilsitz 19 zurückbewegender Hochdruck aufbaut. Die Erläuterung der erfindungsgemäßen Druckreduzierung im Hochdruckspeicherraum 7 und in den Druckleitungen 9 nach Abstellen der Brennkraftmaschine erfolgt anhand des in der Figur 4 dargestellten Diagramms, in dem die Dauer des Ansteuersignals des Elektromagneten 37 (MV), der Nadelhub (NH) des vom Elektromagneten 37 betätigten 3/2-Wegesteuerventils 31 und der Druckverlauf (ΔP) im Hochdruckspeicherraum 7 über der Zeit (t) aufgetragen sind.

Dabei steuert das Steuergerät 39 den Elektromagneten 37 nach dem Abstellen der zu versorgenden Brennkraftmaschine mit hoher Frequenz an, die sich z.B. durch eine geteilte Ansteuerung (analog Vor- und Haupteinspritzung) erreichen läßt. Durch die kurze Bestromung des Elektromagneten 37 führt das von diesem betätigte Ventilglied des 3/2-Wegesteuerventils 31 nur einen ballistischen Nadelhub (NH) aus, so daß das 3/2-Wegesteuerventil 31 die Verbindung zwischen dem Steuerraum 29 und der Entlastungsleitung 35 nicht vollständig öffnet. Auf diese Weise wird gewährleistet, daß der Druck im Steuerraum 29 nicht so weit absinkt, daß der Differenzdruck zum Druckraum 23 ausreicht, das Ventilglied 15 des Einspritzventils 11 von seinem Sitz 19 abheben zu lassen. Nach diesem kurzzeitigen Aufsteuern der Verbindung Steuerraum 29 und Entlastungsleitung 35, durch die sich ein Teil des Kraftstoffhochdrucks aus dem Steuerraum 29 in den Vorratstank 5 entspannt, wird der Steuerraum 29 erneut mit der Druckleitung 9 verbunden und mit dem hohen Systemdruck gefüllt.

Dieses kurzzeitige Aufsteuern der Verbindung Steuerraum 29 zur Entlastungsleitung 35 erfolgt dabei so lange, bis der Kraftstoffhochdruck im Hochdruckspeicherraum 7 auf einen bestimmten Wert (ΔP) abgesunken ist. Die einzelnen Einspritzventile 11 werden dabei nacheinander angesteuert, was zum Beispiel in der Reihenfolge der Zündfolge der einzelnen Zylinder der Brennkraftmaschine erfolgen kann.

Der Vorgang der Druckreduzierung wird dabei mittels des Drucksensors 43 vom Steuergerät 39 überwacht, das in Abhängigkeit vom im Hochdruckspeicherraum 7 anliegenden Druck die Ansteuerdauer der 3/2-Wegesteuerventile 31 anpaßt. Dabei werden die Elektromagneten 37 bei hohem Druck kürzer angesteuert als bei niedrigem, so daß sich eine optimale Entleerungszeit bei gleichzeitigem sicheren Vermeiden einer Kraftstoffeinspritzung erreichen läßt.

Das in der Figur 2 dargestellte zweite Ausführungsbeispiel einer Kraftstoffeinspritzeinrichtung zur Durchführung des erfindungsgemäßen Verfahrens unterscheidet sich zum ersten in der Figur 1 gezeigten Ausführungsbeispiel lediglich in der Art der Verbindung des Steuerraumes 29 am Einspritzventil 11 mit der Druckleitung 9 und der Entlastungsleitung 35 sowie dem Aufbau des Steuerventils, daß dort als 2/2-Wegesteuerventil 45 ausgebildet ist und die Verbindung des Steuerraumes 29 zur Entlastungsleitung 35 auf- bzw. zusteuert. Der Steuerraum 29 ist dabei über einen eine erste Drosselstelle 47 enthaltene Verbindungsleitung 49 mit der Druckleitung 9 verbunden. In den Verbindungskanal 30 zum 2/2-Wegesteuerventil 45 ist eine zweite Drosselstelle 51 eingesetzt, über deren Auslegung der Abströmvorgang des Kraftstoffes aus dem Steuerraum 29 in den Vorratstank 5 und somit die Öffnungshubbewegung des Ventilgliedes 15 einstellbar ist.

Das zweite Ausführungsbeispiel arbeitet analog zum Ersten, wobei während des Betriebs der Brennkraftmaschine infolge des Öffnens der Verbindung Steuerraum 29 Entlastungsleitung 35 durch das vom Elektromagneten 37 gesteuerte 2/2-Wegesteuerventil 45 das Abheben des Ventilgliedes 15 vom Ventilsitz 19 und somit der Einspritzvorgang erfolgt.

Die Druckentlastung des Hochdruckspeicherraumes 7 nach Abstellen der Brennkraftmaschine erfolgt wie im ersten Ausführungsbeispiel beschrieben durch das kurzzeitige Aufsteuern der Verbindung Steuerraum 29 und Entlastungsleitung 35, so daß über das ständige Nachbefüllen des Steuerraumes 29 aus dem Hochdruckspeicherraum 7 dessen Druck abgesenkt werden kann. Auch hier erfolgt die Druckentlastung des Steuerraumes 29 nur so kurz und in jeweils so geringem Maß, daß keine Einspritzung an den Einspritzventilen 11 erfolgt. Das dritte in der Figur 3 dargestellte Ausführungsbeispiel weist nur einen auf das Ventilglied 15 wirkenden Druckraum 323 am Einspritzventil 11 auf, über dessen mittels des 3/2-Wegesteuerventils 31 gesteuerte Verbindung mit der Druckleitung 9 vom Hochdruckspeicherraum 7 in bekannter Weise der Öffnungshub des Ventilgliedes 15 entgegen der Kraft der Ventilfeder 28 und somit das Öffnen des Einspritzventils 11 erfolgt, wogegen über die Verbindung des Druckraumes 323 mit der Entlastungsleitung 35 die Druckentlastung und in Folge das Schließen des Einspritzventils 11 erfolgt. Dabei gewährleistet ein in die Entlastungsleitung 35 eingesetztes Druckventil einen bestimmten Standdruck im Druckraum 323. Die Reduzierung des Kraftstoffhochdruckes im Hochdruckspeicherraum 7 nach Abstellen der Brennkraftmaschine erfolgt im dritten Ausführungsbeispiel durch eine kurzzeitige Verbindung des Druckraumes 323 mit der Druckleitung 9, die jedoch wiederum derart kurz erfolgt, daß sich einerseits der für eine Einspritzung notwendige Druck im Druckraum 323 nicht aufbauen kann, der Druck aber andererseits über dem Öffnungsdruck des Druckventils 53 in der Entlastungsleitung 35 liegt, so daß der Hochdruck im Hochdruckspeicherraum 7 wie bereits beschrieben durch mehrmaliges Ansteuern des 3/2-Wegesteuerventils 31 bis auf den Öffnungsdruck des Druckventils 53 abgebaut werden kann.

Es ist somit mit dem erfindungsgemäßen Verfahren möglich, eine aus Sicherheitsgründen notwendige Druckreduzierung im Einspritzsystem nach Abstellen der zu versorgenden Brennkraftmaschine zu ermöglichen, ohne dazu zusätzliche, kostenaufwendige Druckventile vorzusehen.

## Patentansprüche

1. Verfahren zur Reduzierung des Kraftstoffdruckes in einer Kraftstoffeinspritzeinrichtung für Brennkraftmaschinen, die eine Pumpe (1) zur Förderung von Kraftstoff in einen Hochdruckspeicherraum (7) aufweist, von dem Druckleitungen (9) zu Einspritzventilen (11) abführen und mit einem die Einspritzung durch das Einspritzventil (11) steuernden Steuerventil (31) am Einspritzventil (11), das zur Steuerung einen, ein Ventilglied (15) des Einspritzventils (11) beaufschlagenden Druckraum (29, 323) des Einspritzventils (11) mit dem Hochdruckspeicherraum (7) oder einer Entlastungsleitung (35) in einen Vorratstank (5) verbindet, dadurch gekennzeichnet, daß der Druck im Hochdruckspeicherraum (7) nach dem Abstellen der Brennkraftmaschine und Beendigung der Förderung der Pumpe (1) über das Steuerventil (31) in den Vorratstank (5) entlastet wird, wozu das Steuerventil (31) den Druckraum (29, 323) des Einspritzventils (11) derart kurz mit dem Hochdruckspeicherraum (7) oder mit dem Vorratstank (5) verbindet, daß der das Ventilglied (15) des Einspritzventils (11) in Öffnungsrichtung beaufschlagende Druck unterhalb eines Öffnungsdruckes des Einspritzventils (11) bleibt, wobei dieser Ansteuervorgang des Steuerventils (31, 323) bis zum Erreichen eines gewünschten reduzierten Druckes im Hochdruckspeicherraum (7) wiederholt wird.

2. Verfahren nach Anspruch 1, dadurch gekennzeichnet, daß die Steuerventile (31, 45) zum Absenken des Druckes im Hochdruckspeicherraum (7) nach Abstellen der Brennkraftmaschine mit hohen Frequenzen angesteuert werden.

3. Verfahren nach Anspruch 1, dadurch gekennzeichnet, daß die an den einzelnen Einspritzventilen (11) vorgesehenen Steuerventile (31, 45) zum Absenken des Druckes im Hochdruckspeicherraum (7) nach Abstellen der Brennkraftmaschine nacheinander angesteuert werden.

4. Kraftstoffeinspritzeinrichtung zur Durchführung des Verfahrens nach Anspruch 1, mit einer Kraftstoffeinspritzeinrichtung für Brennkraftmaschinen, die eine Pumpe (1) zur Förderung von Kraftstoff in einen Hochdruckspeicherraum (7) aufweist, von dem Druckleitungen (9) zu Einspritzventilen (11) abführen und mit einem die Einspritzung durch das Einspritzventil (11) steuernden Steuerventil (31) am Einspritzventil (11), das zur Steuerung einen, ein Ventilglied (15) des Einspritzventils (11) beaufschlagenden Druckraum (29, 323) des Einspritzventils (11) mit dem Hochdruckspeicherraum (7) oder einer Entlastungsleitung (35) in einen Vorratstank (5) verbindet, dadurch gekennzeichnet, daß am Einspritzventil (11) zwei, das Einspritzventilglied (15) beaufschlagende Druckräume vorgesehen sind, von denen ein erster, das Ventilglied in Öffnungsrichtung beaufschlagender Druckraum (23) ständig mit dem Hochdruckspeicherraum (7) verbunden ist und ein zweiter, einen Steuerraum (29) bildender, das Ventilglied (15) in Schließrichtung beaufschlagender Druckraum mittels des als 3/2-Wegeventils ausgebildeten Steuerventils (31) mit dem Hochdruckspeicherraum (7) oder einem Entlastungsraum (5) verbindbar ist, und mit Mitteln zur Ansteuerung des Steuerventils (31) derart, daß nach dem Abstellen der Brennkraftmaschine eine Druckentlastung aus dem Hochdruckspeicherraum (7) in den Vorratstank (5) erfolgt, wozu das Steuerventil (31) den Steuerraum (29) des Einspritzventils (11) derart kurz mit dem Hochdruckspeicherraum (7) oder mit dem Vorratstank (5) verbindet, daß der das Ventilglied (15) des Einspritzventils (11) in Öffnungsrichtung beaufschlagende Druck unterhalb eines Öffnungsdruckes des Einspritzventils (11) bleibt, wobei dieser Ansteuervorgang des Steuerventils (31) bis zum Erreichen eines gewünschten reduzierten Druckes im Hochdruckspeicherraum (7) wiederholt wird.

5. Kraftstoffeinspritzeinrichtung zur Durchführung des Verfahrens nach Anspruch 1, mit einer Kraftstoffeinspritzeinrichtung für Brennkraftmaschinen, die eine Pumpe (1) zur Förderung von Kraftstoff in einen Hochdruckspeicherraum (7) aufweist, von dem Druckleitungen (9) zu Einspritzventilen (11) abführen und mit einem die Einspritzung durch das Einspritzventil (11) steuernden Steuerventil (31) am Einspritzventil (11), das zur Steuerung einen, ein Ventilglied (15) des Einspritzventils (11) beaufschlagenden Druckraum (29, 323) des Einspritzventils (11) mit dem Hochdruckspeicherraum (7) oder einer Entlastungsleitung (35) in einen Vorratstank (5) verbindet, dadurch gekennzeichnet, daß am Einspritzventil (11) zwei, das Einspritzventilglied (15) beaufschlagende Druckräume vorgesehen sind, von denen ein erster, das Ventilglied (15) in Öffnungsrichtung beaufschlagender Druckraum (23) ständig mit dem Hochdruckspeicherraum (7) verbunden ist und ein zweiter, einen Steuerraum (29) bildender, das Ventilglied (15) in Schließrichtung beaufschlagender, über eine eine erste Drossel (47) enthaltene Verbindungsleitung (49) ständig mit dem Hochdruckspeicherraum (7) verbundener Druckraum mittels des als 2/2-Wegeventils (45) ausgebildeten Steuerventils mit einem Entlastungsraum (5) verbindbar ist und mit Mitteln zur Ansteuerung des Steuerventils (45) derart, daß nach dem Abstellen der Brennkraftmaschine eine Druckentlastung aus dem Hochdruckspeicherraum (7) in den Vorratstank (5) erfolgt, wozu das Steuerventil (31) den Steuerraum (29) des Einspritzventils (11) derart kurz mit dem Hochdruckspeicherraum (7) oder mit dem Vorratstank (5) verbindet, daß der das Ventilglied (15) des Einspritzventils (11) in Öffnungsrichtung beaufschlagende Druck unterhalb eines Öffnungsdruckes des Einspritzventils (11) bleibt, wobei dieser Ansteuervorgang des Steuerventils (31) bis zum Erreichen eines gewünschten reduzierten Druckes im Hochdruckspeicherraum (7) wiederholt wird.

6. Kraftstoffeinspritzeinrichtung zur Durchführung des Verfahrens nach Anspruch 1, mit einer Kraftstoffeinspritzeinrichtung für Brennkraftmaschinen, die eine Pumpe (1) zur Förderung von Kraftstoff in einen Hochdruckspeicherraum (7) aufweist, von dem Druckleitungen (9) zu Einspritzventilen (11) abführen und mit einem die Einspritzung durch das Einspritzventil (11) steuernden Steuerventil (31) am Einspritzventil (11), das zur Steuerung einen, ein Ventilglied (15) des Einspritzventils (11) beaufschlagenden Druckraum (29, 323) des Einspritzventils (11) mit dem Hochdruckspeicherraum (7) oder einer Entlastungsleitung (35) in einen Vorratstank (5) verbindet, dadurch gekennzeichnet, daß am Einspritzventil (11) ein das Ventilglied (15) in Öffnungsrichtung beaufschlagender Druckraum (323) vorgesehen ist, der mittels des als 3/2-Wegeventils (31) ausgebildeten Steuerventils mit dem Hochdruckspeicherraum (7) oder einem Entlastungsraum (5) verbindbar ist und mit Mitteln zur Ansteuerung des Steuerventils (31) derart, daß nach dem Abstellen der Brennkraftmaschine eine Druckentlastung aus dem Hochdruckspeicherraum (7) in den Vorratstank (5) erfolgt, wozu das Steuerventil (31) den Druckraum (323) des Einspritzventils (11) derart kurz mit dem Hochdruckspeicherraum (7) oder mit dem Vorratstank (5) verbindet, daß der das Ventilglied (15) des Einspritzventils (11) in Öffnungsrichtung beaufschlagende Druck unterhalb eines Öffnungsdruckes des Einspritzventils (11) bleibt, wobei dieser Ansteuervorgang des Steuerventils (31, 323) bis zum Erreichen eines gewünschten reduzierten Druckes im Hochdruckspeicherraum (7) wiederholt wird.

7. Kraftstoffeinspritzeinrichtung nach Anspruch 6, dadurch gekennzeichnet, daß in der zum Entlastungsraum (5) führenden Entlastungsleitung (35) ein in Richtung Entlastungsraum (5) öffnendes Druckventil (53) angeordnet ist.

8. Kraftstoffeinspritzeinrichtung nach den Ansprüchen 4 bis 6, dadurch gekennzeichnet, daß das Steuerventil (31, 45) mit einem dieses betätigenden Elektromagneten (37) verbunden ist, der von einem, Betriebsparameter der Brennkraftmaschine verarbeitenden Steuergerät (39) angesteuert wird.

9. Kraftstoffeinspritzeinrichtung nach Anspruch 7, dadurch gekennzeichnet, daß ein mit dem Steuergerät (39) verbundener Drucksensor (43) vorgesehen ist, der vorzugsweise in den Hochdruckspeicherraum (7) eingesetzt ist.

## Claims

1. Method for reducing the fuel pressure in a fuel injection device for internal combustion engines, the said fuel injection device having a pump (1) for feeding fuel into a high-pressure storage space (7), from which pressure conduits (9) lead off to injection valves (11), and with a control valve (31) located on the injection valve (11) and controlling injection through the injection valve (11), the said control valve, for control, connecting a pressure space (29,323) of the injection valve (11), the said pressure space acting on a valve member (15) of the injection valve (11), to the high-pressure storage space (7) or to a rellief conduit (35) into a supply tank (5), characterized in that, after the internal combustion engine has been switched off and the feed of the pump (1) has ended, the pressure in the high-pressure storage space (7) is relieved into the supply tank (5) via the control valve (31), for which purpose the control valve (31) briefly connects the pressure space (29, 323) of the injection valve (11) to the high-pressure storage space (7) or to the supply tank (5), in such a way that the pressure acting on the valve member (15) of the injection valve (11) in the opening direction remains below an opening pressure of the injection valve (11), this operation to activate the control valve (31, 323) being repeated until a desired reduced pressure is reached in the high-pressure storage space (7).

2. Method according to Claim 1, characterized in that the control valves (31, 45) are activated at high frequencies in order to reduce the pressure in the high-pressure storage space (7) after the internal combustion engine has been switched off.

3. Method according to Claim 1, characterized in that the control valves (31, 45) provided on the individual injection valves (11) are activated in succession in order to reduce the pressure in the high-pressure storage space (7) after the internal combustion engine has been switched off.

4. Fuel injection device for carrying out the method according to Claim 1, with a fuel injection device for internal combustion engines, which has a pump (1) for feeding fuel into a high-pressure storage space (7), from which pressure conduits (9) lead off to injection valves (11), and with a control valve (31) located on the injection valve (11) and controlling injection through the injection valve (11), the said control valve, for control, connecting a pressure space (29, 323) of the injection valve (11), the said pressure space acting on a valve member (15) of the injection valve (11), to the high-pressure storage space (7) or to a relief conduit (35) into a supply tank (5), characterized in that there are provided on the injection valve (11) two pressure spaces which act on the injection valve member (15) and of which a first pressure space (23), acting on the valve member in the opening direction, is constantly connected to the high-pressure storage space (7) and a second pressure space, which forms a control space (29) and acts on the valve member (15) in the closing direction, can be connected to the high-pressure storage space (7) or to a relief space (5) by means of the control valve (31) designed as a 3/2-way valve, and with means for activating the control valve (31) in such a way that, after the internal combustion engine has been switched off, a relief of pressure out of the high-pressure storage space (7) into the supply tank (5) takes place, for which purpose the control valve (31) briefly connects the control space (29) of the injection valve (11) to the high-pressure storage space (7) or to the supply tank (5), in such a way that the pressure acting on the valve member (15) of the injection valve (11) in the opening direction remains below an opening pressure of the injection valve (11), this operation to activate the control valve (31) being repeated until a desired reduced pressure is reached in the high-pressure storage space (7).

5. Fuel injection device for carrying out the method according to Claim 1, with a fuel injection device for internal combustion engines, which has a pump (1) for feeding fuel into a high-pressure storage space (7), from which pressure conduits (9) lead off to injection valves (11), and with a control valve (31) located on the injection valve (11) and controlling injection through the injection valve (11), the said control valve, for control, connecting a pressure space (29, 323) of the injection valve (11), the said pressure space acting on a valve member (15) of the injection valve (11), to the high-pressure storage space (7) or to a relief conduit (35) into a supply tank (5), characterized in that there are provided on the injection valve (11) two pressure spaces which act on the injection valve member (15) and of which a first pressure space (23), acting on the valve member (15) in the opening direction, is constantly connected to the high-pressure storage space (7) and a second pressure space, which forms a control space (29) and acts on the valve member (15) in the closing direction and which is constantly connected to the high-pressure storage space (7) via a connecting conduit (49) containing a first throttle (47), can be connected to a relief space (5) by means of a control valve designed as a 2/2-way valve (45), and with means for activating the control valve (45) in such a way that, after the internal combustion engine has been switched off, a relief of pressure out of the high-pressure storage space (7) into the supply tank (5) takes place, for which purpose the control valve (31) briefly connects the control space (29) of the injection valve (11) to the high-pressure storage space (7) or to the supply tank (5), in such a way that the pressure acting on the valve member (15) of the injection valve (11) in the opening direction remains below an opening pressure of the injection valve (11), this operation to activate the control valve (31) being repeated until a desired reduced pressure is reached in the high-pressure storage space (7).

6. Fuel injection device for carrying out the method according to Claim 1, with a fuel injection device for internal combustion engines, which has a pump (1) for feeding fuel into a high-pressure storage space (7), from which pressure conduits (9) lead off to injection valves (11), and with a control valve (31) located on the injection valve (11) and controlling injection through the injection valve (11), the said control valve, for control, connecting a pressure space (29, 323) of the injection valve (11), the said pressure space acting on a valve member (15) of the injection valve (11), to the high-pressure storage space (7) or to a relief conduit (35) into a supply tank (5), characterized in that there is provided on the injection valve (11) a pressure space (323) which acts on the valve member (15) in the opening direction and which can be connected to the high-pressure storage space (7) or to a relief space (5) by means of the control valve designed as a 3/2-way valve (31), and with means for activating the control valve (31) in such a way that, after the internal combustion engine has been switched off, a relief of pressure out of the high-pressure storage space (7) into the supply tank (5) takes place, for which purpose the control valve (31) briefly connects the pressure space (323) of the injection valve (11) to the high-pressure storage space (7) or to the supply tank (5), in such a way that the pressure acting on the valve member (15) of the injection valve (11) in the opening direction remains below an opening pressure of the injection valve (11), this operation to activate the control valve (31, 323) being repeated until a desired reduced pressure is reached in the high-pressure storage space (7).

7. Fuel injection device according to Claim 6, characterized in that a pressure valve (53) opening in the direction of the relief space (5) is arranged in the relief conduit (35) leading to the relief space (5).

8. Fuel injection device according to Claims 4 to 6, characterized in that the control valve (31, 45) is connected to an electromagnet (37) which actuates the latter and which is activated by a control unit (39) processing operating parameters of the internal combustion engine.

9. Fuel injection device according to Claim 7, characterized in that a pressure sensor (43), which is connected to the control unit (39) and which is preferably inserted into the high-pressure storage space (7), is provided.

## Revendications

1. Procédé de réduction de la pression du carburant dans une installation d'injection de carburant pour des moteurs à combustion interne, comprenant une pompe (1) fournissant du carburant à un accumulateur à haute pression (7) d'où partent des conduites de pression (9) reliées aux injecteurs (11), et une soupape de commande (31) commandant l'injection par l'injecteur (11), cette soupape prévue sur l'injecteur (11) reliant, pour la commande, une chambre de pression (29, 323) agissant sur l'organe d'obturation (15) de l'injecteur (11), à l'accumulateur à haute pression (7) ou à une conduite de décharge (35), avec un réservoir (5),
caractérisé en ce que
la pression régnant dans l'accumulateur à haute pression (7) est déchargée après l'arrêt du moteur thermique et la fin du transfert par la pompe (1), dans le réservoir (5), par la soupape de commande (31), cette soupape de commande (31), reliant brièvement la chambre de pression (29, 323) de l'injecteur (11) avec l'accumulateur à haute pression (7) ou avec le réservoir (5) pour que la pression appliquée à l'organe d'obturation (15) de l'injecteur (11) dans le sens de l'ouverture, reste en dessous de la pression d'ouverture de l'injecteur (11), cette opération de commande de la soupape de commande (31, 323) étant répétée jusqu'à ce que l'on atteigne la pression réduite souhaitée dans l'accumulateur à haute pression (7).

2. Procédé selon la revendication 1,
caractérisé en ce que
les soupapes de commande (31, 45) sont commandées à fréquence élevée pour abaisser la pression dans l'accumulateur à haute pression (7) après arrêt du moteur à combustion interne.

3. Procédé selon la revendication 1, caractérisé en ce que
les soupapes de commande (31, 45) prévues sur les différents injecteurs (11) sont commandées successivement après l'arrêt du moteur thermique pour abaisser la pression régnant dans l'accumulateur à haute pression (7).

4. Installation d'injection de carburant pour la mise en oeuvre du procédé selon la revendication 1, comprenant une installation d'injection de carburant pour des moteurs à combustion interne, avec une pompe (1) pour transférer du carburant dans un accumulateur à haute pression (7) d'où partent des conduites de pression (9) vers les injecteurs (11) ainsi qu'une soupape de commande (31) prévue sur l'injecteur (11) et commandant l'injection par l'injecteur (11), cette soupape reliant, pour la commande, une chambre de pression (29, 323) de l'injecteur (11) agissant sur l'organe d'obturation (15) de l'injecteur (11), avec l'accumulateur à haute pression (7) ou avec une conduite de décharge (35) d'un réservoir (5),
caractérisée en ce que
l'injecteur (11) comporte deux chambres de pression sollicitant l'organe d'obturation (15) de l'injecteur, parmi lesquelles une première chambre de pression (23) sollicitant l'organe d'obturation dans le sens de l'ouverture est reliée en permanence avec l'accumulateur à haute pression (7) tandis qu'une seconde chambre formant une chambre de commande (29) relie la chambre de pression sollicitant l'organe d'obturation (15) dans le sens de la fermeture, par une soupape de commande (31) en forme de distributeur à tiroir à 3/2 voies, à l'accumulateur à haute pression (7) ou à une chambre de décharge (5), et des moyens pour commander la soupape de commande (31) pour qu'après l'arrêt du moteur thermique, la décharge en pression se fasse de l'accumulateur à haute pression (7) vers le réservoir (5), la soupape de commande (31) reliant la chambre de commande (29) de l'injecteur (11) suffisamment brièvement avec l'accumulateur à haute pression (7) ou avec le réservoir (5), pour que la pression sollicitant l'organe d'obturation (15) de l'injecteur (11) dans le sens de l'ouverture, reste en dessous de la pression d'ouverture de l'injecteur (11), cette opération de commande de la soupape de commande (31) se répétant jusqu'à ce que l'on atteigne une pression réduite souhaitée dans l'accumulateur à haute pression (7).

5. Installation d'injection de carburant pour la mise en oeuvre du procédé selon la revendication 1, comprenant une installation d'injection pour des moteurs à combustion interne avec une pompe (1) pour transférer du carburant à un accumulateur à haute pression (7) d'où partent les conduites de pression (9) reliées aux injecteurs (11) et une soupape de commande (31) prévue sur l'injecteur (11) pour commander l'injection par l'injecteur (11), cette soupape reliant, pour la commande, une chambre de pression (29, 323) sollicitant l'organe d'obturation (15) de l'injecteur (11), avec l'accumulateur à haute pression (7) ou avec une conduite de décharge (35) du réservoir (5),
caractérisée en ce que
l'injecteur (11) comporte deux chambres de pression agissant sur l'organe d'obturation d'injection (15), parmi lesquelles la première chambre de pression (23) sollicite l'organe d'obturation (15) dans le sens de l'ouverture, cette chambre étant reliée en permanence avec l'accumulateur à haute pression (7) tandis que la seconde chambre formant une chambre de commande (29) sollicite, dans le sens de la fermeture, l'organe d'obturation (15) relié par une conduite de liaison (49) comportant un premier organe d'étranglement (47), en permanence avec l'accumulateur à haute pression (7), à l'aide de la soupape de commande réalisée comme distributeur à 2/2 voies (45) pour être reliée à une chambre de décharge (5), et des moyens pour commander la soupape de commande (45) pour qu'après l'arrêt du moteur à combustion interne, la décharge en pression se fasse de l'accumulateur à haute pression (7) vers le réservoir (5), la soupape de commande (31) reliant la chambre de commande (29) de l'injecteur (11) suffisamment brièvement à l'accumulateur à haute pression (7) ou au réservoir (5) pour que la pression sollicitant l'organe d'obturation (15) de l'injecteur (11) dans le sens de l'ouverture, reste en dessous de la pression d'ouverture de l'injecteur (11), cette opération de commande de la soupape de commande (31) étant répétée jusqu'à ce que, dans l'accumulateur à haute pression (7), on ait atteint la pression réduite souhaitée.

6. Installation d'injection de carburant pour la mise en oeuvre du procédé selon la revendication 1, comprenant une installation d'injection de carburant pour des moteurs à combustion interne ayant une pompe (1) pour transférer le carburant dans un accumulateur à haute pression (7) d'où partent des conduites de pression (9) reliées aux injecteurs (11), ainsi qu'une vanne de commande (31) commandant l'injection par l'injecteur (11) qui relie, pour la commande, une chambre de pression (29, 323) sollicitant un organe d'obturation (15) de l'injecteur (11), avec l'accumulateur à haute pression (7) ou avec une conduite de décharge (35) pour être reliée à un réservoir d'alimentation (5),
caractérisée en ce que
l'injecteur (11) comporte une chambre de pression (323) sollicitant l'organe d'obturation (15) dans le sens de l'ouverture, cette chambre pouvant être reliée, par la soupape de commande en forme de distributeur à 3/2 voies (31), à l'accumulateur à haute pression (7) ou à une chambre de décharge (5), et des moyens pour commander la soupape de commande (31) pour qu'après l'arrêt du moteur, l'accumulateur à haute pression (7) soit déchargé en pression vers le réservoir (5), la soupape de commande (31) reliant brièvement la chambre de pression (323) de l'injecteur (11), avec l'accumulateur à haute pression (7) ou avec le réservoir d'alimentation (5) pour que l'organe d'obturation (15) de l'injecteur (11) laisse la pression agissant dans le sens de l'ouverture, en dessous d'une pression d'ouverture d'un injecteur (11), cette commande de la soupape de commande (31, 323) étant répétée jusqu'à ce que l'on ait atteint une pression réduite souhaitée dans l'accumulateur à haute pression (7).

7. Installation d'injection de carburant selon la revendication 6,
caractérisée en ce que
la conduite de décharge (35) reliée à la chambre de décharge (5) comporte une soupape de pression (53) s'ouvrant en direction de la chambre de décharge (5).

8. Installation d'injection de carburant selon les revendications 4 à 6,
caractérisée en ce que
la soupape de commande (31, 45) est reliée à un électro-aimant (37) qui l'actionne, cet électro-aimant étant commandé par un appareil de commande (39) qui traite les paramètres de fonctionnement du moteur thermique.

9. Installation d'injection de carburant selon la revendication 7,
caractérisée par
un capteur de pression (43) relié à l'appareil de commande (39), ce capteur étant monté de préférence dans l'accumulateur à haute pression (7).
